# EUROPÄISCHE PATENTSCHRIFT

(11) **EP 3 348 762 B1**
(45) Veröffentlichungstag und Bekanntmachung des Hinweises auf die Patenterteilung: **07.06.2023**
(21) Anmeldenummer: 17211128.8
(22) Anmeldetag: 29.12.2017
(51) Int. Cl.: E05D 5/12, E05D 7/10

(54) **LÖSBARE SCHARNIERANORDNUNG MIT FEHLBEDIENSPERRE**
DISENGAGEABLE HINGE ASSEMBLY WITH DEVICE FOR PREVENTING MISUSE
AGENCEMENT DE CHARNIÈRE AMOVIBLE DOTÉ DU BLOCAGE DE FAUSSE MAN UVRE

(30) Priorität: 13.01.2017 DE 102017100644
(43) Veröffentlichungstag der Anmeldung: 18.07.2018
(73) Patentinhaber: Solarlux GmbH, 49324 Melle (DE)
(72) Erfinder: NIEHAUSMEIER, Uwe, 32289 Rödinghausen (DE); KLAFFKE, Matthias, 49191 Belm (DE)
(74) Vertreter: Engelmann, Kristiana

(56) Entgegenhaltungen:
- DE-A1- 1 584 006
- DE-A1- 19 521 539
- DE-A1- 19 707 629

## Beschreibung

Die Erfindung betrifft eine Faltanlage mit einer Scharnieranordnung zur lösbaren Verbindung von schwenkbeweglich miteinander verbundenen Faltflügeln, nach dem Oberbegriff des Anspruchs 1.

Um bei nicht ohne weiteres von außen zugänglichen Faltanlagen, insbesondere auch in hohen Gebäudegeschossen die Außenseiten der Faltflügel problemlos von innen putzen zu können, müssen als Scharniere sogenannte Reinigungsbeschläge Verwendung finden. Diese bestehen in der Praxis aus einem mehrteiligen Scharnier mit einem Achsstift bzw. Scharnierstift oder Scharnierbolzen, der oben einen greifbaren Bund besitzt, damit dieser von Hand aus den Scharnierbuchsen gezogen werden kann. Wichtig hierfür ist jedoch, dass die Faltanlage dafür teilweise geöffnet wird und die geschlossen bleibenden Flügel in der Rahmenebene verriegelt sind, damit die geöffneten und voneinander zu trennenden Flügel über die geschlossenen Flügel in der Anlage gesichert bleiben und nicht unbeabsichtigt umschlagen können. Wenn die geöffneten und voneinander zu trennenden Flügel jedoch an den geschlossenen Flügeln gebandet bleiben, kann die Scharnierverbindung zwischen zwei angefalteten Flügeln über den Achsstift gelöst werden, indem dieser nach oben herausgezogen wird. Die Flügel können dann getrennt und umgeklappt werden, wodurch die Außenseiten zum Putzen von Innen zugänglich werden. Derartige Reinigungsbeschläge finden vorwiegend bei Faltelementen auf Balkonen Verwendung. Komplett aus beiden Scharnierteilen bzw. Bandteilen herausgezogene Scharnierstifte müssen jedoch während des Reinigens der Anlage gelagert werden und können verlorengehen. Nicht komplett herausgezogene Scharnierstifte können unter Umständen herausfallen und so ebenfalls abhanden kommen. Umgekehrt kann auch ein bei wieder geschlossener Faltanlage versehentlich nicht vollständig eingeführter Scharnierbolzen sich durch weitere Bedienvorgänge an der Anlage aus dem Scharnier herausarbeiten, so dass sich die Flügelverbindung unbemerkt löst. Darüber hinaus können die Scharnierstifte nicht nur unbeabsichtigt, sondern auch mit Schädigungsabsicht herausgezogen werden zum Zwecke eines Einbruchs oder aus Vandalismus.

Die DE 195 21 539 zeigt eine Scharnieranordnung in Form eines Drehlagers mit einem als Lagerbolzen bezeichneten Scharnierbolzen, wie sie auch für eine Faltanlage verwendet werden kann. Das Drehlager weist eine Bolzensicherung auf, mit der der Scharnierbolzen gegen ein axiales Verschieben fixiert werden kann. Die Bolzensicherung ist hierbei als ein quer zur Lagerbolzenachse verschieblicher Sicherungsschieber ausgestaltet, der möglichst einfach betätigbar und insbesondere frei zugänglich ist.

In der DE 1 584 006 ist eine Gelenkverbindung für Fenster oder Türen beschrieben, bei der ein Entkuppeln durch axiales Verschieben des Gelenkbolzens möglich ist. Der Bolzen kann hierbei mittels eines Rastelements in zwei Stellungen einrasten, jedoch nicht gegen ein axiales Verschieben fixiert werden. Die DE 197 07 629 zeigt ein Scharnier mit einer ganz ähnlichen Funktionsweise.

Der Erfindung liegt daher die Aufgabe zugrunde, eine Faltanlage anzugeben, die eine erhöhte Sicherheit insbesondere gegen Einbruch bzw. Vandalismus aufweist. Diese Aufgabe wird durch eine Faltanlage mit den Merkmalen des Anspruchs 1 gelöst. Weiterbildungen der erfindungsgemäßen Faltanlage weisen eine weiter erhöhte Sicherheit insbesondere gegen Fehlbedienung auf.

Indem zumindest eines der Wandteile der Scharnieranordnung ein quer zur Längserstreckung des Achsstifts verschiebliches Fixierelement aufweist, das sich mit einem Vorsprung in eine bei geschlossener Scharnieranordnung komplementäre Ausnehmung des Achsstifts hineinerstreckt, ist die Verbindung zwischen den beiden Bauelementen gegen ein unbeabsichtigtes Lösen gesichert. Auch kann der Achsstift nicht ohne weiteres aus den Buchsen herausgetrieben werden, da das Fixierelement seine Position fixiert.

Zur vereinfachten Betätigung weist das Fixierelement auf seiner dem Achsstift abgewandten Seite eine über die übrigen Elemente des Bandteils vorstehende Betätigungshandhabe insbesondere in Form eines Griffelementes bzw. einer Lasche auf. Hierüber ist die Scharnieranordnung vereinfacht zu lösen, da dann der Achsstift an seinem Bund aus zumindest einem Bandteil herausgezogen werden kann. Weil es vor dem Herausziehen des Achsstiftes jedoch einer aktiven Betätigung des Fixierelementes bedarf, ist ein unbeabsichtigtes Lösen ausgeschlossen. Das Fixierelement selbst ist bevorzugt so im Bandteil gesichert, dass es einen seine Bewegung vom Achsstift weg begrenzenden Anschlag aufweist. So kann das Fixierelement nicht versehentlich komplett aus dem Bandteil herausgezogen werden.

Die Betätigungshandgabe ist erfindungsgemäß so angeordnet, dass sie sich bei geschlossener Faltanlage innerhalb eines Zwischenraums zwischen den verbundenen Faltflügeln und damit in einem von außen nicht zugänglichen Bereich befindet. Da eine Betätigung des Fixierelementes zum Lösen der Verbindung zwischen den Faltflügeln nötig ist, kann bei derartiger Anordnung der Achsstift fast unmöglich gewaltsam von außen aus den Buchsen der Bandteile herausgetrieben werden. Eine solche Anordnung stellt daher einen erhöhten Einbruchschutz dar.

Bevorzugt ist das Fixierelement in Richtung auf den Achsstift federvorgespannt gelagert, so dass es im Zusammenbau automatisch einschnappt, sobald die Ausnehmung des Achsstifts in den Bereich des Vorsprungs des Fixierelementes gerät. Zur vereinfachten Betätigung kann der Vorsprung des Fixierelements durch die auf der dem Achsstift abgewandten Seite des Fixierelements über die übrigen Elemente des Bandteils vorstehende Betätigungshandhabe insbesondere in Form eines Griffelementes bzw. einer Lasche, aktiv entgegen der Federkraft aus der Ausnehmung des Achsstifts herausgezogen werden.

Bei einer vorteilhaften Ausgestaltung der erfindungsgemäßen Faltanlage weist nicht nur ein Bandteil das vorbeschriebene Fixierelement auf, sondern ein weiteres Bandteil hat auch ein quer zur Längserstreckung des Achsstifts verschiebliches Rastelement, das zumindest teilweise in das Innere der Buchse dieses Bandteils hineinbeweglich ist. Das Rastelement kann beispielsweise eine Rastkugel oder bevorzugt ein Rastbolzen sein. Dieses Rastelement ist vorzugsweise ebenfalls in Richtung auf den Achsstift federvorgespannt gelagert. Es dient zur unverlierbaren Halterung des Achsstifts in einer geöffneten Reinigungsposition, bei der die Bandteile der Scharnieranordnung und damit die diese tragenden Bauelemente voneinander getrennt sind. So kann der Achsstift aus der Buchse des einen Bandteils herausgezogen werden, bleibt aber im weiteren Bandteil gehalten, indem das Rastelement dort in die Ausnehmung des Achsstifts eingreift und die axiale Bewegung des Achsstifts in beide Richtungen hemmt. Bevorzugt ist dies die Ausnehmung, in die im fixierten Zustand das Fixierelement eingreift. Der Achsstift kann jedoch auch eine weitere Ausnehmung speziell für das Rastelement aufweisen.

Durch die Ausgestaltung mit Rastelement wird es auch ermöglicht, die Scharnieranordnung so zu montieren, dass der gegenüber dem übrigen Achsstiftdurchmesser verdickte Bund nach unten aus der unteren Buchse herausragt und der Achsstift dennoch bei geöffneten Bandteilen nicht herausfallen kann. In der Praxis ist dies ein Handhabungs- und Sicherheitsvorteil, da der Achsstift an hoch angebrachten Scharnieranordnungen nach unten herausgezogen werden kann, so dass in den meisten Fällen keine Leiter mehr erforderlich ist.

Innerhalb der Scharnieranordnung sollten wiederum zur Vermeidung von Fehlbedienungen Fixierelement, Ausnehmung(en) des Achsstifts und Position des Rastelements so zueinander angeordnet sein, dass bei gelöstem Scharnier durch teilweise herausgezogenen Achsstift und in dessen Ausnehmung eingreifendes Rastelement das dem Bund abgewandte Ende des Achsstifts nicht aus der Buchse des Bandteils mit dem Rastelement heraussteht. Dadurch wird ein Verklemmen und Verkanten beim wieder Zusammenführen der Scharnieranordnung vermieden.

Eine weitere Sicherheit gegen eventuelle Fehlbedienungen kann bevorzugt dadurch erreicht werden, dass der Achsstift eine Markierung aufweist, die im herausgezogenen Zustand erkennbar, jedoch im vollständig in die Buchsen der Bandteile eingetriebenen Verbindungszustand nicht mehr sichtbar ist. Eine solche Markierung kann beispielsweise als sichtbare Warnmarkierung ausgestaltet sein, indem der sich an den Bund des Achtstifts anschließende Teil, der sich bei geschlossener Scharnieranordnung in der Buchse befindet, mit einer Warnfarbe versehen ist. Alternativ oder ergänzend sind aber auch fühlbare Markierungen wie Rillen oder Mulden denkbar. Ebenfalls kann eine solche Markierung am Fixierelement vorgesehen sein, die bei sich in die Ausnehmung des Achsstifts hineinerstreckendem Vorsprung nicht erkennbar, anderenfalls jedoch erkennbar ist, wenn das Fixierelement herausgezogen wird.

Soll die Scharnieranordnung wieder zusammengefügt werden, beispielsweise nach dem Säubern der Außenflächen von temporär getrennten Faltflügeln, kann nach deckungsgleichem Übereinanderbringen der Bandteile der Achsstift wieder in sämtliche Buchsen des Scharniers eingedrückt werden. Dies wird erleichtert, wenn die Ausnehmung des Achsstifts in Richtung auf den Bund zu eine Einlaufschräge, beispielsweise eine längere Fase, aufweist, die das Rastelement automatisch zurückdrückt. Das Rastelement muss somit keine äußere Betätigungsmöglichkeit aufweisen, sondern erreicht die jeweils vorgegebene Position allein durch dessen Lagerung und Vorspannung.

Derartige Vereinfachungen der Handhabung der Scharnieranordnung ermöglichen eine Reduktion von Fehlbedienungen. Der zuverlässige Zusammenbau der Scharnieranordnung wird vereinfacht. Die mit der Scharnieranordnung versehene Faltwand ist somit einfacher in einen ordnungsgemäß verschlossenen Zustand zu verbringen, in dem die Faltwand keine vermeidbaren Schwächungen durch nicht ordnungsgemäß zusammengefügte Scharnieranordnungen aufweist. Somit wird die Gefahr verringert, dass die Faltwand im geschlossenen Zustand nicht die vorgesehene Einbruchhemmung aufweist.

Weitere Vorteile und Einzelheiten ergeben sich aus den Unteransprüchen und dem in den Figuren dargestellten Ausführungsbeispiel, das im Folgenden erläutert wird; es zeigen:
- Fig. 1: eine Faltanlage in
a) geschlossener Position,
b) teilweise geöffneter Position und
c) mit voneinander getrennten zu reinigenden Flügeln,
- Fig. 2: im Detail eine erfindungsgemäße Scharnieranordnung an Position II in Fig. 1 in Grundstellung in geschlossener Ansicht (a) und teilweise geschnitten (b),
- Fig. 3: eine Darstellung entsprechend Fig. 2 mit entriegelten Fixierelementen,
- Fig. 4: eine Darstellung entsprechend Fig. 2 mit gezogenem Achsstift,
- Fig. 5: eine Darstellung entsprechend Fig. 2 mit getrennten Faltflügeln wie in Fig. 1c) und
- Fig. 6: einen Schnitt in Richtung VI-VI durch den Gegenstand in Fig. 1a).

Die in Fig. 1 dargestellte Faltanlage verfügt über insgesamt fünf Flügel, von denen der in der Abbildung äußerst linke als Drehflügel zu öffnen ausgebildet ist und die sich daran anschließenden Flügel 1,2 beidseitig mit den benachbarten Flügeln verbundene Faltflügel sind. Die zwischen den Faltflügeln 1,2 mit Kreisen markierten Positionen P sind mögliche Einbauorte der erfindungsgemäßen Scharnieranordnung.

Fig. 1b) zeigt die Faltanlage teilweise geöffnet, jedoch mit geschlossenem linken Drehflügel. In dieser Stellung dürfen die Scharnieranordnungen geöffnet werden, um die mittleren Faltflügel 1,2 in die in Fig. 1c) gezeigte Stellung umzuklappen, so dass deren Außenseite beispielsweise für Reinigungszwecke zugänglich ist.

In Fig. 2 sind bei teilweise gefalteter Stellung der Faltflügel 1,2 entsprechend Fig. 1b) die Details der in Fig. 1 nicht dargestellten Scharnieranordnung zu sehen. Die Scharnieranordnung umfasst dabei zwei Bandteile 3,4, die Buchsen 5,6 aufweisen, durch die sich in der Grundstellung in Fig. 2 ein Achsstift 7 hindurcherstreckt. Dieser hat im unteren Bereich eine Ausnehmung 8 und an seinem oberen Ende einen Bund 9, der größer als der Durchmesser des übrigen Achsstifts 7 ist, so dass der Achsstift 7 nicht vollständig in die Buchsen 5,6 hineingleiten kann. Die Bandteile 3,4 sind mit Befestigungsschrauben 11 an Rahmenprofilen 12 der Faltflügel 1,2 befestigt. Klemmschrauben 13 dienen der exakten Justierung.

Das in der Abbildung untere Bandteil 3 beinhaltet ein Fixierelement 23, das in Richtung des Pfeiles Q quer zur Längserstreckung A des Achsstifts 7 verschieblich gelagert ist. In der Stellung in Fig. 2 befindet sich ein Vorsprung 33 des Fixierelements 23 in der Ausnehmung 8 des Achsstifts 7, in die er über eine Feder 15 hineingedrückt wird. Der Achsstift 7 wird so sicher in der dargestellten Position fixiert. An dem dem Vorsprung 33 gegenüberliegenden Ende des Fixierelements 23 hat dieses eine Betätigungshandhabe 43. Diese steht derart über die übrigen Bereiche des Bandteils 3 über, dass sie in der teilgeöffneten Stellung der Faltflügel 1,2 aus Fig. 1b) händisch oder mit einem Hilfswerkzeug betätigt werden kann. Um dies zu vereinfachen, kann an der Betätigungshandhabe 43 noch eine nicht dargestellte Verlängerung oder Vergrößerung, beispielsweise ein Band oder ein Zipper, befestigt sein.

Das in der Darstellung obere Bandteil 4 weist ein wiederum in einer Richtung Q verschiebliches Rastelement 24, hier einen Rastbolzen 24 auf, der ebenfalls federvorgespannt gelagert ist, jedoch in den Fig. 2 und 3 durch den Schaft des Achsstifts 7 gegen die Federkraft zurückgedrückt wird, so dass er nur minimal in die Buchse 6 vorsteht.

Zum Lösen der Bandteile 3,4 und damit der Faltflügel 1,2 voneinander ist wie in Fig. 3 dargestellt das Fixierelement 23 mittels der Betätigungshandhabe 43 (hier eine Lasche bzw. ein Griffelement) entgegen der Kraft der Feder 15 nach außen zu ziehen, so dass der Vorsprung 33 nicht mehr in die Ausnehmung 8 des Achsstifts 7 eingreift. Damit das Fixierelement 23 nicht versehentlich vollständig aus seiner Führung herausgezogen wird, bilden eine Befestigung 44 sowie ein Widerlager 45 für die Feder 15 zusammen einen Anschlag aus.

Fig. 4 zeigt eine Stellung, in der der Achsstift 7 nach oben aus der unteren Buchse 5 herausgezogen wurde. Die Betätigungshandhabe 43 wurde sodann wieder losgelassen, wodurch die Feder 15 das Fixierelement 23 in eine Ursprungsposition drückt, in der es jedoch ohne den Achsstift 7 ohne Wirkung ist. Der Achsstift 7 ist in der oberen Buchse 6 unverlierbar gehalten, da sich der Rastbolzen 24 aus seinem ihn tragenden Banddteil 4 durch die Federkraft in die Buchse 5 hineingedrückt hat, so dass sich das vordere Ende des Rastbolzens 24 nun in der Ausnehmung 8 des Achsstifts 7 befindet. Die Scharnieranordnung kann daher auch umgekehrt montiert werden, ohne dass der Achsstift 7 in der dargestellten Stellung aus der Buchse 6 herausfällt, da er durch den Rastbolzen 24 gehalten wird. Erkennbar hat das Bandteil 4 eine weitere, nicht mit einem Rastbolzen versehene Ausnehmung 14, die bei einer spiegelverkehrten Anordnung des Scharniers ebenfalls das Rastelement aufnehmen kann.

Wie Fig. 5 veranschaulicht, können in der Stellung mit herausgezogenem Achsstift 7 (Fig. 4 und 5) die Faltflügel 1,2 voneinander gelöst und in die Stellung gemäß Fig. 1c) überführt werden.

Um die Flügel 1,2 wieder zu verbinden, werden diese wieder zueinander gedreht bis die jeweiligen Bandteile 3,4 mit ihren Buchsen 5,6 deckungsgleich übereinanderliegen. Jetzt können die Achsstifte 7 der Scharnieranordnungen wieder hereingedrückt werden. Eine einseitige Einlaufschräge oder längere Fase 7 an der Ausnehmung 8 des Achsstifts 7 erleichtert dabei das Zurückdrücken des Rastbolzens 24, während die andere Seite der Ausnehmung 8 ohne eine solche Schräge zur besserer Verliersicherung ausgeführt ist. Bevorzugt ist das den Bund 9 abgewandte andere Ende des Achsstifts 7 ebenfalls mit einer Auflaufschräge 27 bzw. Fase oder Konus ausgebildet, um den Vorsprung 33 des Fixierelementes 23 zurückzudrücken, falls das Fixierelement 23 nicht aktiv über das Griffelement 43 zurückgezogen wird.

Bei der dargestellten Ausführungsform ist der Achsstift 7 unmittelbar unterhalb des Bundes 9 mit einer Markierung 37, beispielsweise einer Signalfarbe versehen. Wenn die Markierung 37 nach dem Wiedereintreiben des Achsstifts 7 in die Buchsen 5,6 noch zu sehen ist, dient dies als Indikator für einen nicht vollständig in seine Endlage gebrachten Achsstift 7. Eine ebensolche Sicherheitsmarkierung kann auch an dem Fixierelement 23 vorgesehen werden und würde dann anzeigen, dass der Vorsprung 33 sich nicht richtig in der Ausnehmung 8 des Achsstifts 7 befindet.

Fig. 6 zeigt einen Schnitt in Richtung VI-VI durch die Scharnieranordnung an der in Fig. 1a) angedeuteten Position. Geschnitten ist dabei das untere Bandteil 3 und das Fixierelement 23. Es ist daraus erkennbar, dass sich bei vollständig geschlossener Faltanlage die Betätigungshandhabe 43 für das Fixierelement 23 innerhalb eines Zwischenraums 50 zwischen den Faltflügeln 1,2 bzw. zwischen deren seitlichen Rahmenteilen 12 befindet und daher von der Außenseite 51 der Anlage nicht zugänglich ist. Der Zwischenraum 50 wird im Übrigen durch Dichtungen 52 abgedichtet und verschlossen.

Die einzelnen Elemente der Scharnieranordnung sind weitestgehend multifunktional ausgeführt, so dass die Anordnung nur eine geringe Anzahl von Bauteilen benötigt. So ist beispielsweise die Buchse 5 identisch zur Buchse 6 ausgeführt mit Öffnungen sowohl für das Fixierelement 23 als auch für den Rastbolzen 24. Die Lagerhaltungskosten werden damit reduziert.

## Patentansprüche

1. Faltanlage, insbesondere Glasfaltanlage, mit wenigstens zwei schwenkbeweglich über mindestens ein Scharnier miteinander verbundenen Faltflügeln (1,2), umfassend eine Scharnieranordnung zur lösbaren Verbindung der Faltflügel (1,2) der Faltanlage, mit einem einseitig durch einen Bund (9) verdickten Achsstift (7) und mindestens zwei an jeweils einem Faltflügel festgelegten Bandteilen (3,4), die über den sich durch in den Bandteilen (3,4) ausgebildete Buchsen (5,6) erstreckenden Achsstift (7) gegeneinander verschwenkbar verbunden sind, wobei der Achsstift (7) eine Ausnehmung (8) und zumindest eines der Bandteile (3) ein sich in dessen Buchse (5) hineinerstreckendes, quer zur Längserstreckung (A) des Achsstifts (7) verschiebliches Fixierelement (23) mit einem sich im Verbindungszustand der Bauelemente (1,2) in die Ausnehmung (8) des Achsstifts (7) hinein erstreckenden Vorsprung (33) aufweist, wobei das Fixierelement (23) auf seiner dem Achsstift (7) abgewandten Seite eine über das Bandteil (3) vorstehende Betätigungshandhabe (43) aufweist, die derart angeordnet ist, dass sie sich bei geschlossener Faltanlage innerhalb eines Zwischenraums (50) zwischen den verbundenen Faltflügeln (1,2) befindet.

2. Faltanlage nach Anspruch 1, **dadurch gekennzeichnet, dass** das Fixierelement (23) auf den Achsstift (7) zu federvorgespannt gelagert ist.

3. Faltanlage nach einem der vorausgehenden Ansprüche, **dadurch gekennzeichnet, dass** zumindest ein weiteres Bandteil (4) ein sich in dessen Buchse (6) hineinbewegliches, quer zur Längserstreckung (A) des Achsstifts (7) verschiebliches Rastelement (24) aufweist.

4. Faltanlage nach Anspruch 3, **dadurch gekennzeichnet, dass** das Rastelement (24) auf den Achsstift (7) zu federvorgespannt gelagert ist.

5. Faltanlage nach Anspruch 3 oder 4, **gekennzeichnet durch** eine Anordnung des Rastelements (24) im weiteren Bandteil (4) relativ zur Ausnehmung (8) des Achsstifts (7) derart, dass bei in die Ausnehmung (8) eingerastetem Rastelement (24) der Achsstift (7) vollständig aus der Buchse (5) des das Fixierelement (23) aufweisenden Bandteils (3) entfernt ist.

6. Faltanlage nach einem der vorausgehenden Ansprüche, **dadurch gekennzeichnet, dass** das Fixierelement (23) auf seiner dem Achsstift (7) abgewandten Seite eine über das Bandteil (3) vorstehende Betätigungshandhabe (43) aufweist.

7. Faltanlage nach einem der vorausgehenden Ansprüche, **dadurch gekennzeichnet, dass** der Achsstift (7) und/oder das Fixierelement (23) eine Markierung (37) aufweist, die bei nicht vollständig erreichtem Verbindungszustand der Bauelemente (1,2) erkennbar, jedoch im Verbindungszustand der Bauelemente (1,2) nicht erkennbar ist.

8. Faltanlage nach einem der vorausgehenden Ansprüche, **dadurch gekennzeichnet, dass** das Fixierelement (23) einen seine Bewegung vom Achsstift (7) weg begrenzenden Anschlag (44,45) aufweist.

9. Faltanlage nach einem der vorausgehenden Ansprüche, **dadurch gekennzeichnet, dass** die Ausnehmung (8) des Achsstifts (7) in Richtung auf den Bund (9) zu eine Einlaufschräge (17) aufweist.

## Claims

1. A folding installation, in particular a glass folding installation, having at least two folding wings (1, 2) pivotally connected via at least one hinge, comprising a hinge arrangement for the releasable connection of the folding wings (1, 2) of the folding installation, with an axle pin (7) thickened on one side by a collar (9) and at least two hinge parts (3, 4) each fixed to a respective folding wing pivotally connected to each other via the axle pin (7) extending through bushes (5, 6) formed in the hinge parts (3, 4), the axle pin (7) having a recess (8) and at least one of the hinge parts (3) having a fixing element (23) which extends into its bushing (5) and is displaceable transversely to the longitudinal extension (A) of the axle pin (7) and which has a projection (33) extending into the recess (8) of the axle pin (7) in the connected state of the components (1, 2), the fixing element (23) having, on its side facing away from the axle pin (7), an actuating handle (43) projecting beyond the hinge part (3) arranged in such a way that, when the folding installation is closed, it is located within an intermediate space (50) between the connected folding wings (1, 2).

2. Folding installation according to claim 1, **characterised in that** the fixing element (23) is loaded with a spring bias towards the axle pin (7).

3. Folding installation according to one of the preceding claims, **characterised in that** at least one further hinge part (4) has a latching element (24) which can move into its bushing (6) and is displaceable transversely to the longitudinal extension (A) of the axle pin (7).

4. Folding installation according to claim 3, **characterised in that** the latching element (24) is loaded with a spring bias onto the axle pin (7).

5. Folding installation according to claim 3 or 4, **characterised by** an arrangement of the latching element (24) in the further hinge part (4) relative to the recess (8) of the axle pin (7) in such a way that, when the latching element (24) is latched into the recess (8) the axle pin (7) is completely removed from the bushing (5) of the hinge part (3) comprising the fixing element (23).

6. Folding installation according to one of the preceding claims, **characterised in that** the fixing element (23) has an actuating handle (43) projecting beyond the hinge part (3) on its side facing away from the axle pin (7).

7. Folding installation according to one of the preceding claims, **characterised in that** the axle pin (7) and/or the fixing element (23) has a marking (37) which is recognisable when the components (1, 2) are not fully connected, but which is not recognisable when the components (1, 2) are connected.

8. Folding installation according to one of the preceding claims, **characterised in that** the fixing element (23) has a stop (44, 45) limiting its movement away from the axle pin (7).

9. Folding installation according to one of the preceding claims, **characterised in that** the recess (8) of the axle pin (7) has an inlet slope (17) towards the collar (9).

## Revendications

1. Installation de pliage, en particulier installation de pliage de verre, comportant au moins deux volets pliants (1, 2) reliés entre eux par l'intermédiaire d'au moins une charnière, comprenant un agencement de charnière permettant la liaison amovible des volets pliants (1, 2) de l'installation de pliage, comportant une broche d'axe (7) épaissie d'un côté par une collerette (9) et au moins deux parties de bande (3, 4) respectivement fixées à un volet pliant et reliées de manière à pouvoir pivoter l'une par rapport à l'autre par l'intermédiaire de la broche d'axe (7) s'étendant à travers des douilles (5, 6) formées dans les parties de bande (3, 4), dans laquelle la broche d'axe (7) présente un évidement (8) et au moins l'une des parties de bande (3) présente un élément de fixation (23) s'étendant dans sa douille (5) et pouvant être déplacé transversalement à l'extension longitudinale (A) de la broche d'axe (7), lequel élément de fixation comportant une saillie (33) s'étendant dans l'évidement (8) de la broche d'axe (7) à l'état de liaison des éléments structuraux (1, 2),
dans laquelle l'élément de fixation (23) présente, sur son côté opposé à la broche d'axe (7), une poignée d'actionnement (43) faisant saillie au-dessus de la partie de bande (3) et disposée de telle sorte qu'elle se trouve à l'intérieur d'un espace intermédiaire (50) entre les volets pliants (1, 2) reliés lorsque l'installation de pliage est fermée.

2. Installation de pliage selon la revendication 1, **caractérisée en ce que** l'élément de fixation (23) est monté de manière à être précontraint élastiquement sur la broche d'axe (7).

3. Installation de pliage selon l'une des revendications précédentes, **caractérisée en ce qu'au** moins une autre partie de bande (4) présente un élément d'encliquetage (24) mobile dans sa douille (6) et pouvant être déplacé transversalement à l'extension longitudinale (A) de la broche d'axe (7).

4. Installation de pliage selon la revendication 3, **caractérisée en ce que** l'élément d'encliquetage (24) est monté de manière à être précontraint élastiquement sur la broche d'axe (7).

5. Installation de pliage selon la revendication 3 ou 4, **caractérisée par** une disposition de l'élément d'encliquetage (24) dans l'autre partie de bande (4) par rapport à l'évidement (8) de la broche d'axe (7) de telle sorte que, lorsque l'élément d'encliquetage (24) est encliqueté dans l'évidement (8), la broche d'axe (7) est complètement retirée de la douille (5) de la partie de bande (3) présentant l'élément de fixation (23).

6. Installation de pliage selon l'une des revendications précédentes, **caractérisée en ce que** l'élément de fixation (23) présente, sur son côté opposé à la broche d'axe (7), une poignée d'actionnement (43) faisant saillie au-dessus de la partie de bande (3).

7. Installation de pliage selon l'une des revendications précédentes, **caractérisée en ce que** la broche d'axe (7) et/ou l'élément de fixation (23) présentent un repère (37) qui, lorsque les éléments structuraux (1, 2) ne sont pas complètement à l'état de liaison, peut être reconnu, mais ne peut pas être reconnu à l'état de liaison des éléments structuraux (1, 2).

8. Installation de pliage selon l'une des revendications précédentes, **caractérisée en ce que** l'élément de fixation (23) présente une butée (44, 45) limitant son déplacement à l'écart de la broche d'axe (7).

9. Installation de pliage selon l'une des revendications précédentes, **caractérisée en ce que** l'évidement (8) de la broche d'axe (7) présente un chanfrein d'entrée (17) en direction de la collerette (9).
